# EUROPÄISCHE PATENTSCHRIFT

(11) **EP 2 248 966 B1**
(45) Veröffentlichungstag und Bekanntmachung des Hinweises auf die Patenterteilung: **19.04.2017**
(21) Anmeldenummer: 09006313.2
(22) Anmeldetag: 09.05.2009
(51) Int. Cl.: E05B 13/00, E05B 55/12, E05B 59/00, E05B 63/00, E05B 63/16, E05B 65/10

(54) **Türschloss mit Verschlusselement und schaltbarem Verschlusselementantrieb**
Door lock with locking element and switchable locking element drive
Serrure de porte dotée d'un élément de fermeture et entraînement d'élément de fermeture commutable

(43) Veröffentlichungstag der Anmeldung: 10.11.2010
(73) Patentinhaber: ROTO FRANK AG, 70771 Leinfelden-Echterdingen (DE)
(72) Erfinder: Tadic, Peter, 1386 Stari trg pri Lozu (SI); Strle, Dusan, 1386 Stari trg pri Lozu (SI)
(74) Vertreter: Kohler Schmid Möbus Patentanwälte

(56) Entgegenhaltungen:
- WO-A1-2007/000763
- WO-A1-2009/008014
- DE-A1-102007 038 648
- GB-A- 2 257 196
- US-A1- 2004 089 033

## Beschreibung

Die Erfindung betrifft ein Türschloss mit wenigstens einem Verschlusselement sowie mit wenigstens einem schaltbaren Verschlusselementantrieb, der ein inneres Betätigungsorgan und ein äußeres Betätigungsorgan sowie ein Schaltelement aufweist,
- wobei das Schaltelement mit Aktivierungsbewegungen in eine erste Aktivierungsstellung und in eine zweite Aktivierungsstellung oder mit Deaktivierungsbewegungen in eine erste Deaktivierungsstellung und in eine zweite Deaktivierungsstellung bewegbar ist,
- wobei der ersten Aktivierungsstellung des Schaltelementes ein aktivierter Zustand des Verschlusselementantriebes zugeordnet ist, in welchem das Verschlusselement mittels des inneren Betätigungsorgans aber nicht mittels des äußeren Betätigungsorgans aus einem Verschlusszustand in einen Öffnungszustand überführbar ist,
- wobei der zweiten Aktivierungsstellung des Schaltelementes ein aktivierter Zustand des Verschlusselementantriebes zugeordnet ist, in welchem das Verschlusselement sowohl mittels des inneren Betätigungsorgans als auch mittels des äußeren Betätigungsorgans aus einem Verschlusszustand in einen Öffnungszustand überführbar ist,
- wobei der ersten Deaktivierungsstellung des Schaltelementes ein deaktivierter Zustand des Verschlusselementantriebes zugeordnet ist, in welchem das Verschlusselement weder mittels des inneren Betätigungsorgans noch mittels des äußeren Betätigungsorgans aus einem Verschlusszustand in einen Öffnungszustand überführbar ist,
- wobei der zweiten Deaktivierungsstellung des Schaltelementes ein deaktivierter Zustand des Verschlusselementantriebes zugeordnet ist, in welchem das Verschlusselement mittels des inneren Betätigungsorgans aber nicht mittels des äußeren Betätigungsorgans aus einem Verschlusszustand in einen Öffnungszustand überführbar ist und
- wobei das in einer Aktivierungsstellung befindliche Schaltelement in Richtung auf eine Deaktivierungsstellung beaufschlagt ist,

Ein derartiges Türschloss ist offenbart in EP 1 953 313 A1. Im Falle des Standes der Technik sind als Verschlusselemente eine Falle sowie ein Riegel und dementsprechend als Verschlusselementantriebe ein Fallenantrieb sowie ein Riegelantrieb vorgesehen. Beide Antriebe können mittels eines äußeren Betätigungsorgans, vorzugsweise mittels eines Außendrückers und mittels eines inneren Betätigungsorgans, vorzugsweise mittels eines Innendrückers, betätigt werden. Als Schaltelement dient ein Querschieber, der sich durch Schlüsselbetätigung gegen die Wirkung einer Rückstellfeder aus einer Deaktivierungsstellung in eine Aktivierungsstellung bewegen lässt. Nimmt der Querschieber seine Deaktivierungsstellung ein, so sorgt zum einen eine Sperrnase an dem Querschieber dafür, dass weder die Falle noch der Riegel mit Hilfe des inneren Betätigungsorgans aus einer Verschlussstellung in eine Öffnungsstellung überführt werden können. Zum andern ist mit der Deaktivierungsstellung des Querschiebers eine Schwenkstellung eines schwenkbaren Sperrhebels verbunden, in welcher der Sperrhebel das äußere Betätigungsorgan gegen eine Öffnungsbewegung und damit die ausgeschlossene Falle und den ausgeschlossenen Riegel gegen eine Rückzugsbewegung blockiert. Sowohl mittels des inneren Betätigungsorgans als auch mittels des äußeren Betätigungsorgans können die Falle und der Riegel erst dann in die Öffnungsstellung bewegt werden, wenn der Querschieber durch Schlüsselbetätigung in eine Deaktivierungsstellung überführt ist. Ein einmaliges Überführen des Riegels in die Öffnungsstellung bewirkt zwangsläufig, dass der in der Aktivierungsstellung befindliche Querschieber durch die ihn beaufschlagende Rückstellfeder automatisch in Richtung auf die Deaktivierungsstellung beaufschlagt wird und dann erneut dafür sorgen kann, dass die ausgeschlossene Falle sowie der ausgeschlossene Riegel erst wieder nach einer Schlüsselbetätigung des Querschiebers mittels des inneren bzw. des äußeren Betätigungsorgans in eine Öffnungsstellung überführt werden können.

Weiterer Stand der Technik ist bekannt aus WO 2007/000763 A1, WO 2009/ 008014 A1 und GB 2 257 196 A.

WO 2007/000763 A1 offenbart ein Türschloss mit einem Innendrücker, einem Außendrücker sowie mit Verschlusselementen in Form einer Falle sowie in Form von Riegelbolzen. Der Innendrücker und der Außendrücker sind funktionsmäßig voneinander getrennt. Nur unabhängig voneinander können sie entweder ausschließlich auf die Falle oder sowohl auf die Falle als auch auf die Riegelbolzen aufgeschaltet sein. Zu diesem Zweck weisen der Innendrücker und der Außendrücker jeweils eine eigene Schalteinrichtung auf.

WO 2009/008014 A1 beschreibt ein Türschloss mit einer Falle sowie mit Riegelbolzen als Verschlusselemente. Mittels eines Drückers kann die Falle des Türschlosses betätigt werden. Zusätzlich besteht die Möglichkeit, den Drücker wahlweise auf die Riegelbolzen aufzuschalten oder von diesen zu entkoppeln.

Aus GB 2 257 196 A ist ein Türschloss mit einer Falle bekannt, die entweder mittels eines Schlüssels oder mittels eines Drückers betätigt werden kann. Eine Schalteinrichtung mit einem Schaltelement gestattet es, die Funktionalität des Türschlosses zu verändern. Zu diesem Zweck kann das Schaltelement manuell längs eines Schlossstulps in drei unterschiedliche Positionen bewegt werden. Eine Schlüsselbetätigung der Falle ist bei jeder der Positionen des Schaltelementes möglich.

Ausgehend von dem gattungsgemäßen Stand der Technik besteht die Aufgabe der vorliegenden Erfindung darin, die Funktionalität des vorbekannten Türschlosses zu erweitern.

Erfindungsgemäß gelöst wird diese Aufgabe durch das Türschloss gemäß Patentanspruch 1. Im Falle der Erfindung ist demnach für das Schaltelement des Verschlusselementantriebes eine schaltbare Blockiereinrichtung vorgesehen. Je nach Schaltzustand der Blockiereinrichtung ist das Schaltelement des Verschlusselementantriebes für eine Deaktivierungsbewegung in eine erste Deaktivierungsstellung oder für eine Deaktivierungsbewegung in eine zweite Deaktivierungsstellung aber nicht in die erste Deaktivierungsstellung freigegeben oder gegen eine Deaktivierungsbewegung in die erste Deaktivierungsstellung oder gegen eine Deaktivierungsbewegung in die erste und in die zweite Deaktivierungsstellung blockiert. Sämtliche Betriebsweisen sind an ein und demselben Türschloss realisierbar. Damit entfällt die Notwendigkeit, für jede Betriebsweise eine eigene Schlossbauart vorzuhalten.

Besondere Ausführungsarten des Türschlosses gemäß Patentanspruch 1 ergeben sich aus den abhängigen Patentansprüchen 2 bis 15.

Eine funktionssichere und mit geringem konstruktivem Aufwand zu realisierende Blockiereinrichtung ist in Patentanspruch 2 beschrieben. In Abhängigkeit von dem Schaltzustand des Blockieranschlages wird das Schaltelement des Verschlusselementantriebes für eine Deaktivierungsbewegung freigegeben oder gegen eine derartige Bewegung blockiert.

Ausweislich Patentanspruch 3 ist in bevorzugter Ausgestaltung der Erfindung der Schaltzustand des Blockieranschlages durch dessen Position definiert.

Zur Vermeidung von Fehlfunktionen ist in Weiterbildung der Erfindung vorgesehen, dass der Blockieranschlag in den Freigabestellungen und/oder in den Anschlagstellungen lösbar verrastet werden kann (Patentanspruch 4).

Erfindungsgemäß denkbar ist eine der Endmontage des Türschlosses an der betreffenden Tür vorausgehende Einstellung des Schaltzustandes der Blockiereinrichtung für das Schaltelement des Verschlusselementantriebes. Im Falle der Erfindung bevorzugt wird aber eine Türschlossbauart, im Falle derer die Blockiereinrichtung auch noch an dem endmontierten Türschloss geschaltet werden kann. Zu diesem Zweck ist für die Blockiereinrichtung eine Schalteinrichtung vorgesehen, die von außerhalb des Türschlosses zu betätigen ist (Patentanspruch 5).

Zur Gewährleistung einer einfachen Bedienung empfiehlt es sich, eine manuelle Betätigung der Schalteinrichtung für die Blockiereinrichtung vorzusehen (Patentanspruch 6).

In weiterer bevorzugter Ausgestaltung der Erfindung ist die Schalteinrichtung der Blockiereinrichtung an einem türfalzseitigen Schlossstulp des Türschlosses zugänglich bzw. betätigbar (Patentanspruch 7). Eine Fehlbedienung der Blockiereinrichtung bei geschlossener Tür wird mit Sicherheit vermieden. Vor dem Schalten der Blockiereinrichtung muss der Bediener zunächst ganz bewusst die Tür öffnen.

Ebenfalls der Vermeidung einer Fehlbedienung der Blockiereinrichtung dient das kennzeichnende Merkmal von Patentanspruch 8, wonach der in einem der Freigabezustände befindliche Blockieranschlag der Blockiereinrichtung mittels einer deaktivierbaren Sicherungseinrichtung gegen Überführen in einen der Anschlagzustände gesichert ist. Auch im Falle dieser Erfindungsbauart bedarf es eines bewussten Eingriffes des Bedieners, um das Türschloss aus einem Zustand hoher Sicherheit (Deaktivierung des Verschlusselementantriebes) in einen Zustand reduzierter Sicherheit (keine Deaktivierung des Verschlusselementantriebes) zu überführen.

Im Interesse einer konstruktiv besonders einfach gestalteten Gesamtanordnung wird in bevorzugter Ausgestaltung der Erfindung das Schaltelement selbst als Teil der deaktivierbaren Sicherungseinrichtung für den Blockieranschlag genutzt (Patentanspruch 9).

Ausweislich Patentanspruch 10 ist in Weiterbildung der Erfindung ein Verschlusselementantrieb mit einem Antriebselement vorgesehen, welches für eine Öffnungsbewegung freigegeben oder gegen eine Öffnungsbewegung gesperrt werden kann. Zu diesem Zweck dient ein Sperrelement, das seinerseits mittels des Schaltelementes des Verschlusselementantriebes in eine Sperrstellung oder in eine Entsperrstellung bewegbar ist.

Der Einfachheit halber ist das Sperrelement für das Antriebselement des Verschlusselementantriebes an dem Schaltelement vorgesehen. Alternativ besteht die Möglichkeit, dass zwischen dem Schaltelement und dem Sperrelement ein Getriebe vorgesehen ist (Patentanspruch 11). Ein derartiges Getriebe kann beispielsweise bei entsprechender Übersetzung eine Betätigung des Sperrelementes durch eine kleine Betätigungskraft ermöglichen.

Eine kompakte Schlossbauart ergibt sich, wenn - wie gemäß Patentanspruch 12 vorgesehen - die Öffnungsbewegungsrichtung des Antriebselementes des Verschlusselementantriebes in Querrichtung der Rückzugsrichtung des Verschlusselementes sowie in Querrichtung der Sperrbewegung des Sperrelementes verläuft.

Ausweislich der Patentansprüche 13, 14 sind als Verschlusselemente erfindungsgemäßer Türschlösser Riegel und/oder Fallen und als schaltbare Verschlusselementantriebe schaltbare Riegelantriebe und/oder schaltbare Fallenantriebe denkbar.

Ein erfindungsgemäßes Türschloss mit Riegel und Falle sowie mit Riegelantrieb und Fallenantrieb weist bevorzugtermaßen ein gemeinsames Schaltelement für Riegelantrieb und Fallenantrieb auf (Patentanspruch 15). Die damit realisierte Doppelfunktion des Schaltelementes bewirkt eine konstruktiv einfache und kompakte Bauweise der Gesamtanordnung.

Nachfolgend wird die Erfindung anhand beispielhafter schematischer Darstellungen näher erläutert. Es zeigen:
- Figuren 1 bis 5:: ein Türschloss in einem ersten Betriebsmodus,
- Figuren 6 bis 8:: das Türschloss gemäß den Figuren 1 bis 4 in einem zweiten Betriebsmodus,
- Figur 9:: das Türschloss gemäß den Figuren 1 bis 8 beim Übergang von dem zweiten in einen dritten Betriebsmodus und
- Figuren 10, 11:: das Türschloss gemäß den Figuren 1 bis 9 in dem dritten Betriebsmodus.

Abgesehen von den Figuren 2, 7 und 11 zeigen die Zeichnungen ein Türschloss 1 bei geöffnetem Schlosskasten 2. Zur Montage wird das Türschloss 1 an dem betreffenden, in den Abbildungen nicht dargestellten Türflügel von der Falzseite her in eine zu diesem Zweck vorgesehene Ausfräsung des Türflügels eingeschoben. Bei montiertem Türschloss 1 liegt ein Schlossstulp 3 des Schlosskastens 2 auf der Falzfläche des Türflügels auf.

Als Verschlusselemente weist das Türschloss 1 eine Falle 4 sowie einen Riegel 5 auf. Diese Verschlusselemente lassen sich mittels Verschlusselementantrieben, im Einzelnen mittels eines Fallenantriebes 6 (Figur 4) sowie mittels eines Riegelantriebes 7 (Figur 3) betätigen. Bestandteile des Fallenantriebes 6 und des Riegelantriebes 7 sind eine äußere Nuss 8 sowie eine innere Nuss 9. Ein Innenvierkant 10 an der äußeren Nuss 8 nimmt den nicht dargestellten Dorn eines gleichfalls nicht gezeigten herkömmlichen äußeren Betätigungsorgans auf. Entsprechend dient ein Innenvierkant 11 der inneren Nuss 9 zur Aufnahme des Dorns eines herkömmlichen inneren Betätigungsorgans. Sowohl als inneres als auch als äußeres Betätigungsorgan kommt insbesondere ein Handbetätigungsorgan, beispielsweise ein Drehknauf oder ein Drücker herkömmlicher Bauart, in Frage.

Bei entsprechendem Funktionszustand des Türschlosses 1 lässt sich die Falle 4 mittels des inneren Betätigungsorgans und/oder mittels des äußeren Betätigungsorgans gegen die Wirkung einer Fallenfeder 12 in das Innere des Schlosskastens 2 zurückziehen und dadurch aus einem Verschlusszustand bzw. einer Verschlussstellung in einen Öffnungszustand bzw. eine Öffnungsstellung überführen. Der Riegel 5 kann bei entsprechendem Funktionszustand des Türschlosses 1 mittels des inneren Betätigungsorgans und/oder mittels des äußeren Betätigungsorgans aus einer ausgeschlossenen, dem Verschlusszustand zugeordneten Position in den Öffnungszustand, d.h. in eine in das Innere des Schlosskastens 2 zurückgezogene Position überführt werden.

Mittels einer schaltbaren Blockiereinrichtung 13 lassen sich insgesamt drei verschiedene Betriebsmodi einstellen.

Die schaltbare Blockiereinrichtung 13 wirkt mit einem Schaltelement 14 zusammen, welches in dem dargestellten Fall ein gemeinsames Schaltelement für den Fallenantrieb 6 und für den Riegelantrieb 7 bildet.

Die Blockiereinrichtung 13 weist einen Blockierschieber 15 auf, der an dem Schlosskasten 2 parallel zu dem Schlossstulp 3 verschiebbar geführt ist. An seinem zu dem Schaltelement 14 hin liegenden Ende ist der Blockierschieber 15 mit einem Blockieranschlag 16 versehen.

Der Blockierschieber 15 ist Teil einer Schalteinrichtung 17 der Blockiereinrichtung 13 bzw. des Blockieranschlags 16. Zu diesem Zweck weist der Blockierschieber 15 an der von dem Blockieranschlag 16 abliegenden Seite eine Betätigungsmulde 18 auf. Die Betätigungsmulde 18 des Blockierschiebers 15 liegt innerhalb einer fensterartigen Öffnung 19 des Schlossstulps 3 und ist auf diese Art und Weise von außerhalb des Türschlosses 1 zugänglich. An der Betätigungsmulde 18 lässt sich der Blockierschieber 15 manuell in Längsrichtung des Schlossstulps 3 in insgesamt drei unterschiedliche Rastpositionen verschieben. Jede dieser Positionen ist durch eine Rasteinrichtung 20 für den Blockierschieber 15 markiert und lösbar gesichert. Die Rasteinrichtung 20 umfasst eine an dem Blockierschieber 15 vorgesehene Rastleiste 21 mit drei Rastvertiefungen sowie einen mit dem Schlosskasten 2 verbundenen Rastzapfen 22, der je nach Position des Blockierschiebers 15 längs des Schlossstulps 3 in eine der Rastvertiefungen an der Rastleiste 21 einrastet. Über den Blockierschieber 15 ist auch der Blockieranschlag 16 in der jeweiligen, in Längsrichtung des Schlossstulps 3 eingenommenen Position lösbar verrastet. Von der dargestellten Anordnung abweichende Verstellmechanismen für den Blockieranschlag 16 sind denkbar. Beispielsweise kann anstelle der Betätigungsmulde 18 ein Drehknopf vorgesehen sein, der über einen Exzentermechanismus mit dem Blockierschieber 15 zusammenwirkt. Über den Exzentermechanismus wird eine Drehbewegung des Drehknopfs in eine Bewegung des Blockierschiebers 15 längs des Schlossstulps 3 umgesetzt.

An der Position, welche die innerhalb der fensterartigen Öffnung 19 des Schlossstulps 3 angeordnete Betätigungsmulde 18 in Längsrichtung der fensterartigen Öffnung 19 einnimmt, kann abgelesen werden, in welchen Betriebsmodus das Türschloss 1 geschaltet ist. Grund hierfür ist der Umstand, dass jeder der durch Verrastung markierten Positionen der Betätigungsmulde 18 über den Blockierschieber 15 eine definierte Position des Blockieranschlages 16 in Längsrichtung des Schlossstulps 3 zugeordnet ist. Die Position des Blockieranschlages 16 in Längsrichtung des Schlossstulps 3 wiederum bestimmt den Betriebsmodus des Türschlosses 1.

In Abhängigkeit von seiner Position in Längsrichtung des Schlossstulps 3 wirkt der Blockieranschlag 16 mit unterschiedlichen Bereichen einer Anschlagfläche 24 zusammen, die an dem Schaltelement 14 in Verschieberichtung des Blockierschiebers 15 bzw. des Blockieranschlages 16 verläuft. Wie ein Vergleich der Figuren 1, 6 und 10 zeigt, verändert sich mit dem von dem Blockieranschlag 16 beaufschlagten Bereich der Anschlagfläche 24 die Position, welche das Schaltelement 14 in Querrichtung des Schlossstulps 3 einnimmt. In dieser Richtung ist das Schaltelement 14 verschiebbar an dem Schlosskasten 2 geführt. In Richtung auf den Blockieranschlag 16 wird das Schaltelement 14 durch eine in Figur 3 erkennbare vorgespannte Druckfeder 25 beaufschlagt.

In den Figuren 1 bis 5 befindet sich das Türschloss 1 in dem ersten Betriebsmodus, der auch als Betriebsmodus "Nachtfunktion" bezeichnet wird. Die Figuren 3 bis 5 zeigen das Türschloss 1 in der Ansicht auf die von dem Betrachter der Figur 1 abliegende Seite des Türschlosses 1. Die Ansicht gemäß Figur 4 entspricht der Ansicht von Figur 3 wobei ein in Figur 3 dargestellter Riegelantriebsschieber 28 in Figur 4 entfernt ist. Figur 5 zeigt die Anordnung gemäß Figur 4 ohne einen Fallenantriebsschieber 41.

Gemäß Figur 1 nimmt der Blockierschieber 15 längs des Schlossstulps 3 eine Position ein, bei welcher der Blockieranschlag 16 einem von einem Rücksprung 24/1 gebildeten Bereich der an dem Schaltelement 14 vorgesehenen Anschlagfläche 24 gegenüberliegt.

Die Blockiereinrichtung 13 befindet sich in einem Deblockierzustand, der Blockieranschlag 16 in einem Freigabezustand bzw. in einer Freigabestellung. Infolgedessen konnte das Schaltelement 14 unter der Wirkung der Druckfeder 25 in Querrichtung des Schlossstulps 3 eine Deaktivierungsbewegung in eine Deaktivierungsstellung ausführen.

Wie aus Figur 3 hervorgeht, wurde bei der Deaktivierungsbewegung des Schaltelementes 14 ein an diesem vorgesehenes Sperrelement in Form einer Sperrnase 26 in eine randoffene Ausnehmung 27 an dem plattenförmigen Riegelantriebsschieber 28 eingerückt.

Der Riegelantriebsschieber 28 ist Teil des Riegelantriebes 7 und demnach ein Riegelantriebselement. An der dem Betrachter von Figur 3 abgewandten Rückseite des Riegelantriebsschiebers 28 steht von diesem ein Steuerzapfen 29 vor, von welchem in Figur 3 lediglich das mit dem Riegelantriebsschieber 28 vernietete Zapfenende zu erkennen ist. Mit seinem freien Ende greift der Steuerzapfen 29 in eine Steuernut 30 an dem Riegel 5 ein (Figuren 4, 5).

In der Deaktivierungsstellung gemäß den Figuren 1 bis 5 verhindert das Schaltelement 14, dass der Riegel 5 beispielsweise mittels des inneren Betätigungsorgans aus der Verschlussstellung in die Öffnungsstellung überführt werden kann. Der Riegelantrieb 7 ist mithin deaktiviert.

Soll an dem in den Betriebsmodus "Nachtfunktion" geschalteten Türschloss 1 mittels des inneren Betätigungsorgans der Riegel 5 aus der Verschlussstellung in die Öffnungsstellung überführt, d.h. in den Schlosskasten 2 zurückgezogen werden, so ist zunächst mittels eines nicht gezeigten Schlüssels das Schaltelement 14 aus der in den Figuren 1 bis 5 gezeigten Position mit einer Aktivierungsbewegung in Querrichtung des Schlossstulps 3 nach unten in eine Aktivierungsstellung zu bewegen. Zu diesem Zweck ist der Schlüssel wie üblich in einen nicht dargestellten Schließzylinder herkömmlicher Bauart einzustecken und in entsprechender Drehrichtung zu drehen. In den Abbildungen zu erkennen ist eine für den Schließzylinder an dem Schlosskasten 2 vorgesehene Zylinderaufnahme 31.

Beim Drehen des Schlüssels läuft ein sich an dem Schließzylinder mitdrehender Mitnehmer auf einen an dem Schaltelement 14 vorgesehenen Mitnahmevorsprung 32 auf (Figur 3). Bei fortgesetzter Drehbewegung des Schlüssels bzw. des Mitnehmers an dem Schließzylinder wird das Schaltelement 14 über den Mitnahmevorsprung 32 in den Figuren 1 bis 5 gegen die Wirkung der Druckfeder 25 in Figur 3 nach unten verschoben. Bei dieser Bewegung des Schaltelementes 14 rastet ein Arretiervorsprung 33 an dem Schaltelement 14 mit einer Hintergriffsfläche 34 hinter einer Gegenfläche 35 an einem Arretierschieber 36 ein. Der Arretierschieber 36 ist an dem Schlosskasten 2 parallel zu dem Schlossstulp 3 verschiebbar geführt und wird durch eine nicht im Einzelnen erkennbare Feder in Richtung auf den Arretiervorsprung 33 des Schaltelementes 14 vorgespannt.

Ist das Schaltelement 14 durch Schlüsselbetätigung in seine nicht gezeigte untere Endstellung bewegt, in welcher es mit dem Arretierschieber 36 verrastet und dadurch gegen eine Rückstellbewegung in Richtung auf den Riegelantriebsschieber 28 blockiert wird, so hat die Sperrnase 26 an dem Schaltelement 14 mit einer Entsperrbewegung die randoffene Ausnehmung 27 an dem Riegelantriebsschieber 28 verlassen. Die Sperrnase 26 befindet sich somit in einer Entsperrstellung; das Schaltelement 14 nimmt eine Aktivierungsstellung ein. Der Riegelantrieb 7 ist aktiviert, kann also beispielsweise mittels des inneren Betätigungsorgans aus der Verschlussstellung in die Öffnungsstellung bewegt werden.

Wird nun das innere Betätigungsorgan des Türschlosses 1 betätigt, wird etwa ein Innendrücker aus seiner horizontalen Ausgangsstellung nach unten gedrückt, so dreht sich die innere Nuss 9 in den Figuren 3 bis 5 entgegen dem Uhrzeigersinn (Pfeil 37).

Aufgrund einer über einen beidendig drehbar gelagerten Verbindungshebel 38 hergestellten Verbindung (Figur 5) bewirkt die Drehbewegung der inneren Nuss 9 eine gleichgerichtete Drehbewegung eines an der äußeren Nuss 8 vorgesehenen Antriebsarms 39. Dieser greift mit seinem freien Ende in ein Langloch 40 an dem Riegelantriebsschieber 28 ein (Figur 3).

Der in Folge der Drehbewegung der inneren Nuss 9 gleichgerichtet gedrehte Antriebsarm 39 treibt den als Antriebselement des Riegelantriebes 7 fungierenden Riegelantriebsschieber 28 ausgehend von der Position gemäß Figur 3 nach links an. Bei der daraus resultierenden Öffnungsbewegung des Riegelantriebsschiebers 28 parallel zu dem Schlossstulp 3 verlagert sich der Steuerzapfen 29 an dem Riegelantriebsschieber 28 längs der Steuernut 30 an dem Riegel 5. Infolgedessen wird der Riegel 5 in den Schlosskasten 2 zurückgezogen.

Bei ihrer Drehbewegung entgegen dem Uhrzeigersinn beaufschlagt die innere Nuss 9 den Fallenantriebsschieber 41 in Figur 4 nach links. Über ein Umlenkgetriebe 42 wird die sich ergebende Längsbewegung bzw. Öffnungsbewegung des Fallenantriebsschiebers 41 in eine Rückzugsbewegung der Falle 4 umgesetzt. Demzufolge bewirkt die Drehbewegung der inneren Nuss 9 auch einen Rückzug der Falle 4 in das Innere des Schlosskastens 2. Damit befinden sich beide Verschlusselemente des Türschlosses 1 im Öffnungszustand und die mit dem Türschloss 1 versehene Tür kann geöffnet werden.

Beim Zurückziehen des Riegels 5 in das Innere des Schlosskastens 2 wirkt ein Riegelschwanz 43 (Figur 4) mit dem Arretierschieber 36 zusammen, an welchem das in der unteren Endstellung befindliche Schaltelement 14 über den Arretiervorsprung 33 gehalten wird. Der Riegelschwanz 43 verschiebt den Arretierschieber 36 seitlich von dem Arretiervorsprung 33 des Schaltelementes 14 weg. Dadurch wird der Arretiervorsprung 33 und damit das Schaltelement 14 für eine zu dem Riegelantriebsschieber 28 hin gerichtete Bewegung (Deaktivierungsbewegung) freigegeben. Durch die Druckfeder 25 wird das nach wie vor in einer Aktivierungsstellung befindliche Schaltelement 14 in Richtung auf eine Deaktivierungsstellung beaufschlagt.

Der Riegelantriebsschieber 28 ist nach wie vor gegenüber seiner in Figur 3 gezeigten Position nach links verschoben. Der mit dem Innenvierkant 11 versehene Teil der inneren Nuss 9 hat sich unter der Wirkung einer herkömmlichen Rückstellfeder in seine Ausgangs-Drehstellung gemäß Figur 3 zurückgedreht, ohne dass damit eine Rückstellbewegung des Riegelantriebsschiebers 28 verbunden gewesen wäre. Dies wird dadurch ermöglicht, dass sowohl die innere Nuss 9 als auch die äußere Nuss 8 zweiteilig ausgebildet sind und dementsprechend Innennussteile 9/1, 9/2 (Figur 1) und Außennussteile 8/1, 8/2 (Figur 5) umfassen. Die mit der Anlenkung des Verbindungshebels 38 versehenen Nussteile 8/2, 9/2 einerseits und die mit dem Innenvierkant 10 sowie dem Innenvierkant 11 versehenen Nussteile 8/1, 9/1 andererseits sind jeweils relativ zueinander um die Nussachse begrenzt drehbar. Im Einzelnen beschrieben ist eine Nuss der vorliegend als äußere Nuss 8 sowie als innere Nuss 9 verwendeten Art in EP 1 672 153 A1.

Wird die innere Nuss 9 mittels des inneren Betätigungsorgans ausgehend von der Ausgangsdrehstellung gemäß Figur 3 im Gegenuhrzeigersinn gedreht, so nimmt der Innennussteil 9/1 den Innennussteil 9/2 und über den Verbindungshebel 38 auch den Außennussteil 8/2 in Drehrichtung mit. Letzterer dreht sich relativ zu dem Außennussteil 8/1, der seine Ausgangsdrehstellung beibehält. Über den Außennussteil 8/2 wird der Riegelantriebsschieber 28 mit einer Öffnungsbewegung verschoben. Wird nun das innere Betätigungsorgan freigegeben, so behalten der Innennussteil 9/2 und der Außennussteil 8/2 ihre gegenüber der Ausgangsdrehstellung veränderte Drehstellung bei und lediglich der Innennussteil 9/1 dreht sich unter der Wirkung der ihn beaufschlagenden Rückstellkraft relativ zu dem Innennussteil 9/2 in die Ausgangsdrehstellung zurück.

Wird die innere Nuss 9 nun ausgehend von der Ausgangsdrehstellung gemäß Figur 3 mittels des inneren Betätigungsorgans im Uhrzeigersinn gedreht (Pfeil 44 in Figur 3), wird etwa ein Innendrücker ausgehend von seiner horizontalen Stellung nach oben geschwenkt, so nimmt der innere Nussteil 9/1 den inneren Nussteil 9/2 mit. Dieser treibt über den Verbindungshebel 38 den äußeren Nussteil 8/2 mit einer entsprechenden Drehbewegung an. Über den Antriebsarm 39 des äußeren Nussteils 8/2 wird der Riegelantriebsschieber 28 längs des Schlossstulps 3 in die Position gemäß Figur 3 zurückbewegt. Damit einher geht ein Ausschließen des Riegels 5 in die Verschlussstellung. Die Sperrnase 26 an dem zuvor von dem Arretierschieber 36 freigegebenen und mit einer Deaktivierungsbewegung angetriebenen Schaltelement 14 läuft mit einer Sperrbewegung wieder in die randoffene Ausnehmung 27 an dem Riegelantriebsschieber 28 ein.

Alles in allem ergeben sich erneut die Verhältnisse gemäß Figur 3. Die Blockiereinrichtung 13 befindet sich dem Betriebsmodus "Nachtbetrieb" entsprechend in einem Deblockierzustand und lässt folglich mit seinem in eine Freigabestellung bewegten Blockieranschlag 16 eine Bewegung des Schaltelementes 14 in die Deaktivierungsstellung zu. Der Riegelantrieb 7 ist erneut deaktiviert, eine Überführung des Riegels 5 aus dem Verschlusszustand in den Öffnungszustand ist mittels des inneren Betätigungsorgans nicht ohne weiteres möglich. Vielmehr ist vor einem erneuten Bewegen des Riegels 5 in die Öffnungsstellung zunächst das Schaltelement 14 in der vorbeschriebenen Art und Weise durch Schlüsselbetätigung mit einer Aktivierungsbewegung ausgehend von seiner Position gemäß Figur 3 nach unten zu bewegen. Danach ist der Riegelantrieb 7 wieder zur Betätigung mittels des inneren und auch mittels des äußeren Betätigungsorgans aktiviert.

In dem zweiten Betriebsmodus ("Tagfunktion") ist der Blockieranschlag 16 der Blockiereinrichtung 13 gegenüber der Position gemäß Figur 1 nach rechts in die Position gemäß Figur 6 bewegt. Die Betätigungsmulde 18 des Blockierschiebers 15 ist im Innern der fensterartigen Öffnung 19 des Schlossstulps 3 entsprechend verschoben (Figur 7). Der Blockieranschlag 16 an dem Blockierschieber 15 wirkt mit einem ersten Vorsprung 24/2 der Anschlagfläche an dem Schaltelement 14 zusammen. Aufgrund der gegenseitigen Zuordnung von Blockieranschlag 16 und erstem Vorsprung 24/2 wird verhindert, dass das Schaltelement 14 in Querrichtung des Schlossstulps 3 in eine Position gelangt, bei welcher die an dem Schaltelement 14 vorgesehene Sperrnase 26 in die randoffene Ausnehmung 27 an dem Riegelantriebsschieber 28 eingreift (Figur 8). Die Blockiereinrichtung 13 befindet sich damit in einem Blockierzustand; der Blockieranschlag 16 nimmt eine Anschlagstellung ein.

Unter diesen Umständen kann mittels des inneren Betätigungsorgans in der vorstehend beschriebenen Weise der Riegel 5 beliebig oft aus der Verschlussstellung in die Öffnungsstellung und anschließend erneut in die Verschlussstellung überführt werden, ohne dass nach einer Rücküberführung des Riegels 5 in die Verschlussstellung vor einem erneuten Überführen des Riegels 5 in die Öffnungsstellung zunächst das Schaltelement 14 durch Schlüsselbetätigung in eine Position zu bewegen wäre, in welcher die Sperrnase 26 aus der randoffenen Ausnehmung 27 des Riegelantriebsschiebers 28 ausgetreten ist.

Sowohl in dem ersten Betriebsmodus ("Nachtfunktion") als auch in dem zweiten Betriebsmodus ("Tagfunktion") des Türschlosses 1 ist mittels des äußeren Betätigungsorgans eine Überführung des Riegels 5 aus der Verschlussstellung in die Öffnungsstellung nur dann möglich, wenn das Schaltelement 14 durch Schlüsselbetätigung gegenüber seinen in den Figuren 1 bis 8 gezeigten Positionen nach unten bewegt ist. Liegen die Verhältnisse gemäß den Figuren 1 bis 8 vor, so ist - wie beispielsweise in Figur 6 dargestellt - die als Antriebselement des Riegelantriebes 7 vorgesehene äußere Nuss 8 durch ein von einem Hebelarm 45 eines zweiarmigen Schwenkhebels 46 gebildetes Sperrelement gegen eine Öffnungsbewegung gesperrt, die in den Figuren 1 und 6 im Uhrzeigersinn auszuführen wäre (Pfeil 47).

Wird das Schaltelement 14 ausgehend von den Verhältnissen gemäß den Figuren 1 bis 8 durch Schlüsselbetätigung hinreichend weit mit einer Aktivierungsbewegung nach unten bewegt, so treibt das Schaltelement 14 den Hebelarm 45 des zweiarmigen Schwenkhebels 46 über ein Getriebe 48 mit einer von der äußeren Nuss 8 weggerichteten Schwenkbewegung an. Das Getriebe 48 umfasst im Einzelnen einen zweiten Hebelarm 49 des zweiarmigen Schwenkhebels 46 sowie einen gleichfalls schwenkbar an dem Schlosskasten 2 gelagerten Winkelhebel 50. Letzterer wird an seinem dem Schaltelement 14 zugewandten Ende durch einen Betätigungsvorsprung 51 des sich hinreichend weit abwärts bewegenden Schaltelementes 14 beaufschlagt. Über das Getriebe 48 wird die Abwärtsbewegung des Schaltelementes 14 in eine Entsperrbewegung des Hebelarms 45 umgesetzt.

Figur 9 zeigt das Türschloss 1 zu einem Zeitpunkt, zu welchem das Schaltelement 14 durch Schlüsselbetätigung mit einer Aktivierungsbewegung so weit nach unten bewegt ist, dass das Schaltelement 14 den Hebelarm 45 des zweiarmigen Schwenkhebels 46 über das Getriebe 48 in eine Entsperrstellung überführt hat. Bei dieser Position des Schaltelementes 14 in Querrichtung des Schlossstulps 3 lässt sich der Blockierschieber 15 ausgehend von seiner Stellung beim ersten Betriebsmodus und auch ausgehend von seiner Stellung bei dem zweiten Betriebsmodus parallel zu dem Schlossstulp 3 in Figur 9 nach rechts bewegen, bis der Blockieranschlag 16 an dem Blockierschieber 15 einem zweiten Vorsprung 24/3 der an dem Schaltelement 14 vorgesehenen Anschlagfläche 24 gegenüberliegt. Wird der Blockierschieber 15 mittels seiner Betätigungsmulde 18 entsprechend verlagert, so ergibt sich die Situation gemäß den Figuren 10, 11. Das Türschloss 1 befindet sich nun in einem dritten Betriebsmodus, der sogenannten "Partyfunktion".

Durch die Verschiebung des Blockieranschlages 16 aus der Position gemäß den Figuren 6 bis 8 in die Position gemäß den Figuren 10, 11 wird die Blockiereinrichtung 13 von einem Deblockierzustand in einen Blockierzustand, der Blockieranschlag 16 von einer Freigabestellung in eine Anschlagstellung überführt.

In den Figuren 6 bis 8 befindet sich die Blockiereinrichtung 13 insofern in einem Deblockierzustand und der Blockieranschlag 16 insofern in einer Freigabestellung, als die Blockiereinrichtung 13 und der Blockieranschlag 16 eine Bewegung des Schaltelements 14 in eine Deaktivierungsposition zulassen, nämlich in eine Position, bei welcher mittels des äußeren Betätigungsorgans eine Überführung der Falle 4 in die Öffnungsstellung nicht möglich und der Fallenantrieb 6 mithin deaktiviert ist. Bezüglich des Fallenantriebes 6 bzw. im Hinblick auf ein Zurückziehen der ausgeschlossenen Falle 4 mittels des äußeren Betätigungsorgans befindet sich das Schaltelement 14 in den Figuren 6 bis 8 in einer Deaktivierungsstellung.

In den Figuren 9, 10 nimmt das Schaltelement 14 dementsprechend eine Aktivierungsstellung ein. Die Blockiereinrichtung 13 ist in einen Blockierzustand geschaltet und der Blockieranschlag 16 in eine Anschlagsposition bewegt, in welcher er das in einer Aktivierungsstellung befindliche Schaltelement 14 gegen eine Bewegung in eine Deaktivierungsstellung blockiert.

Der in den Schlosskasten 2 zurückgezogene Riegel 5 hat den Arretierschieber 36 mittels des Riegelschwanzes 43 (vgl. Figur 4) in eine Position verschoben, in welcher der Arretierschieber 36 das Schaltelement 14 für eine unter der Wirkung der Druckfeder 25 ausgeführte und aufwärts gerichtete Deaktivierungsbewegung freigibt. An einer derartigen Deaktivierungsbewegung wird das Schaltelement 14 aber durch das Zusammenspiel zwischen dem Blockieranschlag 16 und dem zweiten Vorsprung 24/3 an dem Schaltelement 14 gehindert. Infolgedessen kann mittels des äußeren Betätigungsorgans, beispielsweise durch Niederdrücken eines Außendrückers, die als Fallenantriebselement vorgesehene äußere Nuss 8 beliebig oft im Uhrzeigersinn (Pfeil 47 in Figur 10) gedreht werden. Bei jeder Drehbewegung der äußeren Nuss 8 läuft ein an der äußeren Nuss 8 vorgesehener Schieberanschlag 52 (Figur 4) auf das ihm zugewandte Ende des Fallenantriebsschiebers 41 auf. Bei fortgesetzter Drehbewegung der äußeren Nuss 8 verschiebt diese den Fallenantriebsschieber 41 in Figur 4 nach links. Die Verlagerung des Fallenantriebsschiebers 41 parallel zu dem Schlossstulp 3 wird über das Umlenkgetriebe 42 in eine Rückzugsbewegung der Falle 4 umgesetzt. Ein Öffnen der Tür ist in diesem Fall beliebig oft ausschließlich durch Betätigen des äußeren Betätigungsorgans, beispielsweise durch Niederdrücken eines Außendrückers, möglich. Eine vorherige Schlüsselbetätigung des Schaltelementes 14 ist nicht erforderlich.

Alles in allem sind an dem Türschloss 1 für das Schaltelement 14 eine erste Aktivierungsstellung (Figuren 6 bis 8) sowie eine zweite Aktivierungsstellung (Figuren 9 bis 11) realisiert. Außerdem kann das Schaltelement 14 eine erste Deaktivierungsstellung (Figuren 1 bis 5) sowie eine zweite Deaktivierungsstellung (Figuren 6 bis 8) einnehmen.

Die höchste Sicherheitsstufe erreicht das Türschloss 1 im ersten Betriebsmodus ("Nachtfunktion"), eine reduzierte Sicherheitsstufe im zweiten Betriebsmodus ("Tagfunktion") und die niedrigste Sicherheitsstufe im dritten Betriebsmodus ("Partyfunktion").

Damit eine Reduzierung der Sicherheitsstufe nicht ungewollt erfolgen kann, bedarf eine entsprechende Schaltung der Blockiereinrichtung 13 jeweils eines besonderen vorherigen Eingriffs des Bedieners. Eine Verlagerung des Blockierschiebers 15 bzw. des Blockieranschlages 16 aus der Position des ersten Betriebsmodus (Figur 1) in die Position des zweiten Betriebsmodus (Figur 6) ist nicht allein durch manuelles Verschieben der Betätigungsmulde 18 an dem Blockierschieber 15 möglich. Vielmehr muss zusätzlich das Schaltelement 14 durch Schlüsselbetätigung so weit nach unten bewegt werden, dass der Blockieranschlag 16 des Blockierschiebers 15 aus dem Rücksprung 24/1 der Anschlagfläche 24 an dem Schaltelement 14 austritt und gegenüber der Anschlagfläche 24 in eine Position gelangt, in welcher er bis auf Höhe des ersten Vorsprungs 24/1 der Anschlagfläche 24 verlagert werden kann. Gemeinschaftlich bilden der Blockieranschlag 16 und die Anschlagfläche 24 an dem Schaltelement 14 eine deaktivierbare Sicherungseinrichtung, welche den in einem Freigabezustand befindlichen Blockieranschlag 16 gegen ein ungewolltes Überführen in den Anschlagzustand sichert.

Entsprechend ist zur Umstellung des Türschlosses 1 von dem zweiten Betriebsmodus in den dritten Betriebsmodus zunächst eine Schlüsselbetätigung des Schaltelementes 14 erforderlich, ehe der Blockierschieber 15 bzw. der Blockieranschlag 16 aus der Position des zweiten Betriebsmodus (Figur 6) in die Position des dritten Betriebsmodus (Figur 10) verschoben werden kann.

Im Gegensatz hierzu ist ein Umschalten des Türschlosses 1 im Sinne einer Erhöhung der Sicherheitsstufe ohne vorherige Schlüsselbetätigung des Schaltelementes 14 möglich. Zu diesem Zweck kann der Blockierschieber 15 allein durch Beaufschlagen seiner Betätigungsmulde 18 entsprechend verschoben werden. Ergänzend oder alternativ kann der Riegelantriebsschieber 28 an der dem Blockierschieber 15 zugewandten Seite mit einem Vorsprung versehen sein, welcher den Blockierschieber 15 selbsttätig in den Figuren 1, 6, 10 nach links mitnimmt, sobald der Riegelantriebsschieber 28 aus einer der Öffnungsstellung des Riegels 5 zugeordneten Position in eine Position bewegt wird, bei welcher der Riegel 5 in die Verschlussstellung überführt ist.

## Patentansprüche

1. Türschloss mit wenigstens einem Verschlusselement (4, 5) sowie mit wenigstens einem schaltbaren Verschlusselementantrieb (6, 7), der ein inneres Betätigungsorgan und ein äußeres Betätigungsorgan sowie ein Schaltelement (14) aufweist,
• wobei das Schaltelement (14) mit Aktivierungsbewegungen in eine erste Aktivierungsstellung und in eine zweite Aktivierungsstellung oder mit Deaktivierungsbewegungen in eine erste Deaktivierungsstellung und in eine zweite Deaktivierungsstellung bewegbar ist,
• wobei der ersten Aktivierungsstellung des Schaltelementes (14) ein aktivierter Zustand des Verschlusselementantriebes (6, 7) zugeordnet ist, in welchem das Verschlusselement (4, 5) mittels des inneren Betätigungsorgans aber nicht mittels des äußeren Betätigungsorgans aus einem Verschlusszustand in einen Öffnungszustand überführbar ist,
• wobei der zweiten Aktivierungsstellung des Schaltelementes (14) ein aktivierter Zustand des Verschlusselementantriebes (6, 7) zugeordnet ist, in welchem das Verschlusselement (4, 5) sowohl mittels des inneren Betätigungsorgans als auch mittels des äußeren Betätigungsorgans aus einem Verschlusszustand in einen Öffnungszustand überführbar ist,
• wobei der ersten Deaktivierungsstellung des Schaltelementes (14) ein deaktivierter Zustand des Verschlusselementantriebes (6, 7) zugeordnet ist, in welchem das Verschlusselement (4, 5) weder mittels des inneren Betätigungsorgans noch mittels des äußeren Betätigungsorgans aus einem Verschlusszustand in einen Öffnungszustand überführbar ist,
• wobei der zweiten Deaktivierungsstellung des Schaltelementes (14) ein deaktivierter Zustand des Verschlusselementantriebes (6, 7) zugeordnet ist, in welchem das Verschlusselement (4, 5) mittels des inneren Betätigungsorgans aber nicht mittels des äußeren Betätigungsorgans aus einem Verschlusszustand in einen Öffnungszustand überführbar ist und
• wobei das in einer Aktivierungsstellung befindliche Schaltelement (14) in Richtung auf eine Deaktivierungsstellung beaufschlagt ist,
**dadurch gekennzeichnet, dass**
für das Schaltelement (14) des Verschlusselementantriebes (6, 7) eine schaltbare Blockiereinrichtung (13) vorgesehen ist, die in zwei Deblockierzustände oder in zwei Blockierzustände schaltbar ist,
• wobei die Blockiereinrichtung (13) in dem ersten Deblockierzustand das in Richtung auf die erste Deaktivierungsstellung beaufschlagte Schaltelement (14) des Verschlusselementantriebes (6, 7) für eine Deaktivierungsbewegung in die erste Deaktivierungsstellung freigibt,
• wobei die Blockiereinrichtung (13) in dem zweiten Deblockierzustand das in Richtung auf die zweite Deaktivierungsstellung beaufschlagte Schaltelement (14) des Verschlusselementantriebes (6, 7) für eine Deaktivierungsbewegung in die zweite aber nicht in die erste Deaktivierungsstellung freigibt,
• wobei die Blockiereinrichtung (13) in dem ersten Blockierzustand das in der ersten Aktivierungsstellung befindliche und in Richtung auf die erste Deaktivierungsstellung beaufschlagte Schaltelement (14) des Verschlusselementantriebes (6, 7) gegen eine Deaktivierungsbewegung in die erste Deaktivierungsstellung blockiert und
• wobei die Blockiereinrichtung (13) in dem zweiten Blockierzustand das in der zweiten Aktivierungsstellung befindliche und in Richtung auf die erste und die zweite Deaktivierungsstellung beaufschlagte Schaltelement (14) des Verschlusselementantriebes (6, 7) gegen eine Deaktivierungsbewegung in die erste und in die zweite Deaktivierungsstellung blockiert.

2. Türschloss nach Anspruch 1, **dadurch gekennzeichnet, dass** die Blockiereinrichtung (13) für das Schaltelement (14) des Verschlusselementantriebes (6,7) einen Blockieranschlag (16) aufweist,
• der unter Schalten der Blockiereinrichtung (13) in den Deblockierzuständen der Blockiereinrichtung (13) zugeordnete Freigabezustände oder in den Blockierzuständen der Blockiereinrichtung (13) zugeordnete Anschlagzustände überführbar ist,
• der in den Freigabezuständen das Schaltelement (14) des Verschlusselementantriebes (6, 7) für eine Deaktivierungsbewegung freigibt und
• der in den Anschlagzuständen das Schaltelement (14) des Verschlusselementantriebes (6, 7) gegen eine Deaktivierungsbewegung blockiert.

3. Türschloss nach Anspruch 2, **dadurch gekennzeichnet, dass** der Blockieranschlag (16) zur Überführung in die Freigabezustände in Freigabestellungen und zur Überführung in die Anschlagzustände in Anschlagstellungen bewegbar ist.

4. Türschloss nach Anspruch 2 oder 3, **dadurch gekennzeichnet, dass** der Blockieranschlag (16) in den Freigabestellungen und/ oder in den Anschlagstellungen lösbar verrastet ist.

5. Türschloss nach einem der vorhergehenden Ansprüche, **dadurch gekennzeichnet, dass** die Blockiereinrichtung (13) eine Schalteinrichtung (17) aufweist, die von außerhalb des Türschlosses betätigbar ist.

6. Türschloss nach einem der vorhergehenden Ansprüche, **dadurch gekennzeichnet, dass** für die Blockiereinrichtung (13) eine Schalteinrichtung (17) vorgesehen ist, die manuell betätigbar ist.

7. Türschloss nach Anspruch 5 oder 6, **dadurch gekennzeichnet, dass** ein einem Türfalz zugeordneter Schlossstulp (3) vorgesehen ist und dass die Schalteinrichtung (17) der Blockiereinrichtung (13) an dem Schlossstulp (3) betätigbar ist.

8. Türschloss nach einem der Ansprüche 2 bis 7, **dadurch gekennzeichnet, dass** der in einem der Freigabezustände befindliche Blockieranschlag (16) mittels einer deaktivierbaren Sicherungseinrichtung (16, 24) gegen Überführen in einen der Anschlagzustände gesichert ist.

9. Türschloss nach einem der Ansprüche 2 bis 8, **dadurch gekennzeichnet, dass** die deaktivierbare Sicherungseinrichtung (16, 24) für den in einer der Freigabestellungen befindlichen Blockieranschlag (16) das in einer der Deaktivierungsstellungen befindliche Schaltelement (14) des Verschlusselementantriebes (6, 7) umfasst, an welchem der Blockieranschlag (16) gegen eine Bewegung in eine der Anschlagstellungen abgestützt ist.

10. Türschloss nach einem der vorhergehenden Ansprüche, **dadurch gekennzeichnet,**
• **dass** der Verschlusselementantrieb (6, 7) ein Antriebselement (8, 28) umfasst,
• **dass** für dieses Antriebselement (8, 28) ein mittels des Schaltelements (14) mit einer Sperrbewegung in eine Sperrstellung oder mit einer Entsperrbewegung in eine Entsperrstellung bewegbares Sperrelement (26, 45) vorgesehen ist,
• **dass** einer Aktivierungsstellung des Schaltelements (14) die Entsperrstellung des Sperrelements (26, 45) zugeordnet ist, bei welcher das Antriebselement (8, 28) des Verschlusselementantriebes (6, 7) von dem Sperrelement (26, 45) freigegeben und mittels des inneren und/oder des äußeren Betätigungsorgans mit einer Öffnungsbewegung antreibbar ist, aufgrund derer das Verschlusselement (4, 5) in einen Öffnungszustand überführt wird und
• **dass** einer Deaktivierungsstellung des Schaltelements (14) die Sperrstellung des Sperrelements (26, 45) zugeordnet ist, bei welcher das Antriebselement (8, 28) des Verschlusselementantriebes (6, 7) durch das Sperrelement (26, 45) gegen eine Öffnungsbewegung gesperrt ist.

11. Türschloss nach Anspruch 10, **dadurch gekennzeichnet, dass** das Sperrelement (26, 45) an dem Schaltelement (14) vorgesehen ist oder dass zwischen dem Schaltelement (14) und dem Sperrelement (26, 45) ein Getriebe (48) vorgesehen ist.

12. Türschloss nach einem der Ansprüche 10 oder 11, **dadurch gekennzeichnet, dass** das von dem Sperrelement (26, 45) freigegebene Antriebselement (28, 45) des Verschlusselementantriebes (6, 7) mit einer Öffnungsbewegung in einer Öffnungsbewegungsrichtung antreibbar ist, die in Querrichtung einer Rückzugsrichtung verläuft, in welcher sich das Verschlusselement (4, 5) bei der Überführung aus dem Verschlusszustand in den Öffnungszustand bewegt und dass die Richtung der Sperrbewegung des Sperrelementes (26, 45) in Querrichtung der Öffnungsbewegungsrichtung verläuft.

13. Türschloss nach einem der Ansprüche 10 bis 12, **dadurch gekennzeichnet, dass**
• als Verschlusselement (5) ein Riegel,
• als schaltbarer Verschlusselementantrieb (7) ein schaltbarer Riegelantrieb und
• als Antriebselement (28) des Verschlusselementantriebs (7) ein Riegelantriebselement
vorgesehen ist.

14. Türschloss nach einem der Ansprüche 10 bis 12, **dadurch gekennzeichnet, dass**
• als Verschlusselement (4) eine Falle,
• als schaltbarer Verschlusselementantrieb (6) ein schaltbarer Fallenantrieb und
• als Antriebselement (8) des Verschlusselementantriebs (6) ein Fallenantriebselement
vorgesehen ist.

15. Türschloss nach einem der vorhergehenden Ansprüche, **dadurch gekennzeichnet,**
• **dass** als Verschlusselemente (4, 5) ein Riegel und eine Falle vorgesehen sind,
• **dass** als schaltbare Verschlusselementantriebe (6, 7) ein schaltbarer Riegelantrieb sowie ein schaltbarer Fallenantrieb vorgesehen sind,
• **dass** der schaltbare Riegelantrieb (7) und der schaltbare Fallenantrieb (6) ein gemeinsames Schaltelement (14) aufweisen,
• **dass** der ersten Aktivierungsstellung des gemeinsamen Schaltelementes (14) ein aktivierter Zustand des Riegelantriebs (7) und der ersten Deaktivierungsstellung des gemeinsamen Schaltelements (14) ein deaktivierter Zustand des Riegelantriebs (7) zugeordnet ist und
• **dass** der zweiten Aktivierungsstellung des gemeinsamen Schaltelements (14) ein aktivierter Zustand des Fallenantriebs (6) und der zweiten Deaktivierungsstellung des gemeinsamen Schaltelements (14) ein deaktivierter Zustand des Fallenantriebs (6) zugeordnet ist.

## Claims

1. Door lock comprising at least one closure element (4, 5) and at least one switchable closure element drive (6, 7) having an inner actuation member, an outer actuation member and a switching element (14),
• the switching element (14) being movable into a first activation position and a second activation position by means of activation movements or into a first deactivation position and a second deactivation position by means of deactivation movements,
• the first activation position of the switching element (14) being associated with an activated state of the closure element drive (6, 7) in which the closure element (4, 5) can be transferred out of a closed state into an open state by means of the inner actuation member but not by means of the outer actuation member,
• the second activation position of the switching element (14) being associated with an activated state of the closure element drive (6, 7) in which the closure element (4, 5) can be transferred out of a closed state into an open state by means of both the inner actuation member and the outer actuation member,
• the first deactivation position of the switching element (14) being associated with a deactivated state of the closure element drive (6, 7) in which the closure element (4, 5) cannot be transferred out of a closed state into an open state by means of the inner actuation member or the outer actuation member,
• the second deactivation position of the switching element (14) being associated with a deactivated state of the closure element drive (6, 7) in which the closure element (4, 5) can be transferred out of a closed state into an open state by means of the inner actuation member but not by means of the outer actuation member, and
• the switching element (14) being urged towards a deactivation position when in an activation position,
**characterised in that**
a switchable blocking device (13) is provided for the switching element (14) of the closure element drive (6, 7) and can be switched into two unblocking states or two blocking states,
• when in the first unblocking state, the blocking device (13) releasing the switching element (14) of the closure element drive (6, 7), which element is urged towards the first deactivation position, to allow said element to perform a deactivation movement into the first deactivation position,
• when in the second unblocking state, the blocking device (13) releasing the switching element (14) of the closure element drive (6, 7), which element is urged towards the second deactivation position, to allow said element to perform a deactivation movement into the second deactivation position but not into the first deactivation position,
• when in the first blocking state, the blocking device (13) blocking the switching element (14) of the closure element drive (6, 7), which element is in the first activation position and is urged towards the first deactivation position, from performing a deactivation movement into the first deactivation position, and
• when in the second blocking state, the blocking device (13) blocking the switching element (14) of the closure element drive (6, 7), which element is in the second activation position and is urged towards both the first and second deactivation positions, from performing a deactivation movement into both the first and second deactivation positions.

2. Door lock according to claim 1, **characterised in that** the blocking device (13) for the switching element (14) of the closure element drive (6, 7) comprises a blocking stop (16), which,
• while switching the blocking device (13), can be transferred into release states associated with the unblocking states of the blocking device (13) or into stop states associated with the blocking states of the blocking device (13),
• when in the release states, releases the switching element (14) of the closure element drive (6, 7) to allow said element to perform a deactivation movement, and
• when in the stop states, blocks the switching element (14) of the closure element drive (6, 7) from performing a deactivation movement.

3. Door lock according to claim 2, **characterised in that** the blocking stop (16) can be moved into release positions in order to be transferred into the release states and can be moved into stop positions in order to be transferred into the stop states.

4. Door lock according to either claim 2 or claim 3, **characterised in that** the blocking stop (16) is releasably latched in the release positions and/or in the stop positions.

5. Door lock according to any one of the preceding claims, **characterised in that** the blocking device (13) comprises a switching device (17) that can be actuated from outside the door lock.

6. Door lock according to any one of the preceding claims, **characterised in that** a manually actuable switching device (17) is provided for the blocking device (13).

7. Door lock according to either claim 5 or claim 6, **characterised in that** a face plate (3) associated with a door rebate is provided and **in that** the switching device (17) of the blocking device (13) can be actuated at the face plate (3).

8. Door lock according to any one of claims 2 to 7, **characterised in that**, when in one of the release states, the blocking stop (16) is prevented from being transferred into one of the stop states by means of a deactivatable securing device (16, 24).

9. Door lock according to any one of claims 2 to 8, **characterised in that** the deactivatable securing device (16, 24) for the blocking stop (16) positioned in one of the release positions comprises the switching element (14), positioned in one of the deactivation positions, of the closure element drive (6, 7), against which element the blocking stop (16) is supported against moving into one of the stop positions.

10. Door lock according to any one of the preceding claims, **characterised in that**
• the closure element drive (6, 7) comprises a drive element (8, 28),
• a locking element (26, 45) that can be moved, by means of the switching element (14), with a locking movement into a locking position or with an unlocking movement into an unlocking position is provided for this drive element (8, 28),
• an activation position of the switching element (14) is associated with the unlocking position of the locking element (26, 45) in which the drive element (8, 28) of the closure element drive (6, 7) is released from the locking element (26, 45) and can be driven by means of the inner and/or outer actuation member with an opening movement, as a result of which the closure element (4, 5) is transferred into an open state, and
• a deactivation position of the switch element (14) is associated with the locking position of the locking element (26, 45) in which the drive element (8, 28) of the closure element drive (6, 7) is locked against performing an opening movement by the locking element (26, 45).

11. Door lock according to claim 10, **characterised in that** the locking element (26, 45) is provided on the switching element (14) or **in that** a gearing (48) is provided between the switching element (14) and the locking element (26, 45).

12. Door lock according to either claim 10 or claim 11, **characterised in that** the drive element (28, 45) of the closure element drive (6, 7), which drive element has been released from the locking element (26, 45), can be driven with an opening movement in an opening movement direction extending in the direction transverse to a retraction direction in which the closure element (4, 5) moves when being transferred from the closed state into the open state, and **in that** the direction of the locking movement of the locking element (26, 45) extends in the direction transverse to the opening movement direction.

13. Door lock according to any one of claims 10 to 12, **characterised in that**
• a dead-bolt is provided as the closure element (5),
• a switchable dead-bolt drive is provided as the switchable closure element drive (7), and
• a dead-bolt drive element is provided as the drive element (28) of the closure element drive (7).

14. Door lock according to any one of claims 10 to 12, **characterised in that**
• a latch is provided as the closure element (4),
• a switchable latch drive is provided as the switchable closure element drive (6), and
• a latch drive element is provided as the drive element (8) of the closure element drive (6).

15. Door lock according to any one of the preceding claims, **characterised in that**
• a dead-bolt and a latch are provided as closure elements (4, 5),
• a switchable dead-bolt drive and a switchable latch drive are provided as switchable closure element drives (6, 7),
• the switchable dead-bolt drive (7) and the switchable latch drive (6) comprise a common switching element (14),
• the first activation position of the common switching element (14) is associated with an activated state of the dead-bolt drive (7) and the first deactivation position of the common switching element (14) is associated with a deactivated state of the dead-bolt drive (7), and
• the second activation position of the common switching element (14) is associated with an activated state of the latch drive (6) and the second deactivation position of the common switching element (14) is associated with a deactivated state of the latch drive (6).

## Revendications

1. Serrure de porte comprenant au moins un élément de fermeture (4, 5), ainsi qu'au moins un entraînement commutable (6, 7) dudit élément de fermeture, qui comporte un organe intérieur d'actionnement et un organe extérieur d'actionnement, ainsi qu'un élément de commutation (14),
• ledit élément de commutation (14) pouvant être amené à une première position d'activation et à une seconde position d'activation, par des mouvements d'activation, ou à une première position de désactivation et à une seconde position de désactivation, par des mouvements de désactivation,
• sachant qu'un état activé de l'entraînement (6, 7) de l'élément de fermeture, dans lequel ledit élément de fermeture (4, 5) peut être transféré d'un état de fermeture à un état d'ouverture au moyen de l'organe intérieur d'actionnement, mais pas au moyen de l'organe extérieur d'actionnement, est associé à la première position d'activation de l'élément de commutation (14),
• sachant qu'un état activé de l'entraînement (6, 7) de l'élément de fermeture, dans lequel ledit élément de fermeture (4, 5) peut être transféré d'un état de fermeture à un état d'ouverture aussi bien au moyen de l'organe intérieur d'actionnement, qu'au moyen de l'organe extérieur d'actionnement, est associé à la seconde position d'activation de l'élément de commutation (14),
• sachant qu'un état désactivé de l'entraînement (6, 7) de l'élément de fermeture, dans lequel ledit élément de fermeture (4, 5) ne peut être transféré d'un état de fermeture à un état d'ouverture ni au moyen de l'organe intérieur d'actionnement, ni au moyen de l'organe extérieur d'actionnement, est associé à la première position de désactivation de l'élément de commutation (14),
• sachant qu'un état désactivé de l'entraînement (6, 7) de l'élément de fermeture, dans lequel ledit élément de fermeture (4, 5) peut être transféré d'un état de fermeture à un état d'ouverture au moyen de l'organe intérieur d'actionnement, mais pas au moyen de l'organe extérieur d'actionnement, est associé à la seconde position de désactivation de l'élément de commutation (14), et
• sachant que ledit élément de commutation (14), occupant une position d'activation, est sollicité en direction d'une position de désactivation,
**caractérisée par le fait**
**qu'**un dispositif commutable de blocage (13), prévu pour l'élément de commutation (14) de l'entraînement (6, 7) de l'élément de fermeture, peut être commuté à deux états de déblocage ou à deux états de blocage,
• sachant que, dans le premier état de déblocage, ledit dispositif de blocage (13) libère ledit élément de commutation (14) de l'entraînement (6, 7) de l'élément de fermeture, sollicité en direction de la première position de désactivation, en vue d'un mouvement de désactivation vers ladite première position de désactivation,
• sachant que, dans le second état de déblocage, ledit dispositif de blocage (13) libère ledit élément de commutation (14) de l'entraînement (6, 7) de l'élément de fermeture, sollicité en direction de la seconde position de désactivation, en vue d'un mouvement de désactivation vers ladite seconde, mais pas vers la première position de désactivation,
• sachant que, dans le premier état de blocage, ledit dispositif de blocage (13) bloque ledit élément de commutation (14) de l'entraînement (6, 7) de l'élément de fermeture, occupant la première position d'activation et sollicité en direction de la première position de désactivation, en interdisant un mouvement de désactivation vers ladite première position de désactivation, et
• sachant que, dans le second état de blocage, ledit dispositif de blocage (13) bloque ledit élément de commutation (14) de l'entraînement (6, 7) de l'élément de fermeture, occupant la seconde position d'activation et sollicité en direction des première et seconde positions de désactivation, en interdisant un mouvement de désactivation vers lesdites première et seconde positions de désactivation.

2. Serrure de porte selon la revendication 1, **caractérisée par le fait que** le dispositif de blocage (13), dédié à l'élément de commutation (14) de l'entraînement (6, 7) de l'élément de fermeture, présente une butée de blocage (16)
• qui peut être transférée, en commutant ainsi ledit dispositif de blocage (13), à des conditions de libération associées aux états de déblocage dudit dispositif de blocage (13), ou à des conditions d'arrêt associées aux états de blocage dudit dispositif de blocage (13),
• qui, dans lesdites conditions de libération, libère l'élément de commutation (14) de l'entraînement (6, 7) de l'élément de fermeture, en vue d'un mouvement de désactivation, et
• qui, dans lesdites conditions d'arrêt, bloque ledit élément de commutation (14) de l'entraînement (6, 7) de l'élément de fermeture, en interdisant un mouvement de désactivation.

3. Serrure de porte selon la revendication 2, **caractérisée par le fait que** la butée de blocage (16) peut être mue vers des positions de libération, en vue du transfert aux conditions de libération, et vers des positions d'arrêt en vue du transfert aux conditions d'arrêt.

4. Serrure de porte selon la revendication 2 ou 3, **caractérisée par le fait que** la butée de blocage (16) est encliquetée, de manière libérable, dans les positions de libération et/ou dans les positions d'arrêt.

5. Serrure de porte selon l'une des revendications précédentes, **caractérisée par le fait que** le dispositif de blocage (13) est pourvu d'un dispositif de commutation (17) actionnable depuis l'extérieur de ladite serrure de porte.

6. Serrure de porte selon l'une des revendications précédentes, **caractérisée par le fait qu'**un dispositif de commutation (17), prévu pour le dispositif de blocage (13), peut être actionné à la main.

7. Serrure de porte selon la revendication 5 ou 6, **caractérisée par** la présence d'une têtière (3) associée à une feuillure de porte ; et par le fait que le dispositif de commutation (17) du dispositif de blocage (13) peut être actionné au niveau de ladite têtière (3) de ladite serrure.

8. Serrure de porte selon l'une des revendications 2 à 7, **caractérisée par le fait qu'**un transfert de la butée de blocage (16) transférée dans l'une des conditions de libération, vers l'une des conditions d'arrêt, est interdit au moyen d'un dispositif de sûreté (16, 24) désactivable.

9. Serrure de porte selon l'une des revendications 2 à 8, **caractérisée par le fait que** le dispositif de sûreté (16, 24) désactivable, dévolu à la butée de blocage (16) occupant l'une des positions de libération, inclut l'élément de commutation (14) de l'entraînement (6, 7) de l'élément de fermeture qui occupe l'une des positions de désactivation, et contre lequel ladite butée de blocage (16) prend appui en interdisant un mouvement vers l'une des positions d'arrêt.

10. Serrure de porte selon l'une des revendications précédentes, **caractérisée par le fait**
• **que** l'entraînement (6, 7) de l'élément de fermeture inclut un élément d'entraînement (8, 28),
• **qu'**un élément de blocage (26, 45), auquel l'élément de commutation (14) peut imprimer un mouvement de blocage vers une position de blocage ou un mouvement de déblocage vers une position de déblocage, est prévu pour cet élément d'entraînement (8, 28),
• **que** la position de déblocage de l'élément de blocage (26, 45), dans laquelle l'élément d'entraînement (8, 28) de l'entraînement (6, 7) de l'élément de fermeture est libéré par ledit élément de blocage (26, 45) et peut être entraîné, au moyen de l'organe (des organes) d'actionnement intérieur et/ou extérieur, en un mouvement d'ouverture impliquant un transfert de l'élément de fermeture (4, 5) à un état d'ouverture, est associée à une position d'activation de l'élément de commutation (14), et
• **que** la position de blocage dudit élément de blocage (26, 45), dans laquelle un mouvement d'ouverture dudit élément d'entraînement (8, 28) de l'entraînement (6, 7) de l'élément de fermeture est interdit par ledit élément de blocage (26, 45), est associée à une position de désactivation dudit élément de commutation (14).

11. Serrure de porte selon la revendication 10, **caractérisée par le fait que** l'élément de blocage (26, 45) est prévu sur l'élément de commutation (14) ; ou **par le fait qu'**une transmission (48) est prévue entre ledit élément de commutation (14) et ledit élément de blocage (26, 45).

12. Serrure de porte selon l'une des revendications 10 ou 11, **caractérisée par le fait que** l'élément d'entraînement (8, 28) de l'entraînement (6, 7) de l'élément de fermeture, libéré par l'élément de blocage (26, 45), peut être entraîné, en effectuant ainsi un mouvement d'ouverture, dans une direction de mouvement d'ouverture s'étendant transversalement par rapport à une direction de retrait dans laquelle ledit élément de fermeture (4, 5) se meut lors du transfert de l'état de fermeture à l'état d'ouverture ; et **par le fait que** la direction du mouvement de blocage dudit élément de blocage (26, 45) s'étend transversalement par rapport à ladite direction du mouvement d'ouverture.

13. Serrure de porte selon l'une des revendications 10 à 12, **caractérisée par le fait**
• **qu'**un verrou est prévu en tant qu'élément de fermeture (5),
• **qu'**un entraînement commutable dudit verrou est prévu en tant qu'entraînement commutable (7) dudit élément de fermeture, et
• **qu'**un élément d'entraînement dudit verrou est prévu en tant qu'élément d'entraînement (28) dudit entraînement (7) de l'élément de fermeture.

14. Serrure de porte selon l'une des revendications 10 à 12, **caractérisée par le fait**
• **qu'**un pêne est prévu en tant qu'élément de fermeture (4),
• **qu'**un entraînement commutable dudit pêne est prévu en tant qu'entraînement commutable (6) dudit élément de fermeture, et
• **qu'**un élément d'entraînement dudit pêne est prévu en tant qu'élément d'entraînement (8) dudit entraînement (6) de l'élément de fermeture.

15. Serrure de porte selon l'une des revendications précédentes, **caractérisée par le fait**
• **qu'**un verrou et un pêne sont prévus en tant qu'éléments de fermeture (4, 5),
• **qu'**un entraînement commutable dudit verrou, ainsi qu'un entraînement commutable dudit pêne, sont prévus en tant qu'entraînements commutables (6, 7) dudit élément de fermeture,
• **que** ledit entraînement commutable (7) du verrou, et ledit entraînement commutable (6) du pêne, sont dotés d'un élément de commutation (14) commun,
• **qu'**un état activé de l'entraînement (7) du verrou est associé à la première position d'activation de l'élément de commutation (14) commun, et un état désactivé dudit entraînement (7) du verrou est associé à la première position de désactivation dudit élément de commutation (14) commun, et
• **qu'**un état activé de l'entraînement (6) du pêne est associé à la seconde position d'activation de l'élément de commutation (14) commun, et un état désactivé dudit entraînement (6) du pêne est associé à la seconde position de désactivation dudit élément de commutation (14) commun.
